# EUROPÄISCHE PATENTSCHRIFT

(11) **EP 0 663 170 B1**
(45) Veröffentlichungstag und Bekanntmachung des Hinweises auf die Patenterteilung: **03.09.1997**
(21) Anmeldenummer: 94118955.7
(22) Anmeldetag: 01.12.1994
(51) Int. Cl.: A47F 5/11

(54) **Zusammenlegbares Etagendisplay**
Collapsible display rack
Etagère de présentation pliable

(30) Priorität: 11.01.1994 DE 9400369 U
(43) Veröffentlichungstag der Anmeldung: 19.07.1995
(73) Patentinhaber: Gustav Stabernack GmbH, D-36341 Lauterbach (DE)
(72) Erfinder: Matzke, Roland, D-93073 Neutraubling (DE)
(74) Vertreter: Grünecker, Kinkeldey, Stockmair & Schwanhäusser Anwaltssozietät

(56) Entgegenhaltungen:
- EP-A- 0 476 729
- DE-U- 9 104 804
- FR-A- 2 275 175

## Beschreibung

Die Erfindung bezieht sich auf ein Etagendisplay mit mindestens zwei im Abstand übereinander angeordneten Trays und einem zwischen den beiden Trays angeordneten Stützkörper, der in einer Stützstellung die beiden Trays des Etagendisplays voneinander beabstandet hält.

Solche Etagendisplays sind aus der Praxis bereits bekannt. Sieweisen in der Regel vier übereinander angeordnete Trays auf, auf denen die Waren präsentiert werden. Die Grundfläche der Trays kann nach oben hin abnehmen, so daß der Eindruck eines pyramidenartigen Turmes entsteht. Die Stützkörper sitzen dabei zentral zwischen den Trays, so daß die Ware um die Stützkörper herum angeordnet werden kann. Obgleich sich derartige Etagendisplays insbesondere zum Verkauf höherwertiger Güter bewährt haben, besteht das Problem, daß die Etagendisplays zum einen aus sehr vielen Einzelteilen bestehen und dementsprechend kompliziert aufzubauen sind. In aller Regel werden diese Etagendisplays daher im montierten Zustand an den Handel geliefert, wo sie dann mit den entsprechenden Produkten bestückt werden. Das bedeutet aber, daß beim Transport der fertig montierten Displays ein enormer Platzbedarf vorhanden ist, so daß das Ladevolumen eines Lastkraftwagens in aller Regel nicht ausgenutzt werden kann.

Aufgabe der vorliegenden Erfindung ist es daher, ein Etagendisplay der eingangs genannten Art so zu verbessern, daß es zum einen einfach aufzubauen ist und daß es zum anderen wenig Transportvolumen beansprucht.

Diese Aufgabe wird erfindungsgemäß dadurch gelöst, daß der Stützkörper aus einem mit dem oberen und dem unteren Tray verbundenen Faltzuschnitt besteht und aus einer flach gefalteten Ruhestellung, in der die beiden Trays flach aufeinanderliegen, durch Anheben des oberen Trays in die Stützstellung überführbar ist, und daß der Stützkörper sich gegenüberliegende Schwenklaschen aufweist, die mit jeweils einem Ende gelenkig an einem der beiden Trays angelenkt sind, während das jeweils andere Ende frei endet, und die in der Stützstellung den Stützkörper stabilisieren.

Diese Lösung hat zum einen den Vorteil, daß das Etagendisplay bereits im Herstellungswerk vollständig gefertigt werden kann, in dem der Faltzuschnitt der Stützkörper durch Kleben mit dem oberen und unteren Tray verbunden wird. Außer den Trays und den Faltzuschnitten sind keine weiteren Einzelteile nötig, um das Display aufzubauen, so daß sich eine Konfektionierung erübrigt und das Display unmittelbar in den Handel gelangen kann. Von besonderen Vorteil erweist es sich dabei, daß sich das Transportvolumen des Displays auf 1/10 bis 1/20 gegenüber herkömmlichen Etagendisplays verringern läßt. Im Handel angekommen brauchen lediglich die oberen Trays angehoben zu werden, wodurch sich der Stützkörper auffaltet und in seine Stützstellung überführt wird.

Gemäß einer vorteilhaften Ausgestaltung kann der Stützkörper dabei ferner sich gegenüberliegende Führungslaschen aufweisen, deren jeweils eines Ende schwenkbar an dem anderen der beiden Trays angelenkt ist, während deren anderes Ende schwenkbar mit der Schwenklasche verbunden ist, und zwar an einer Stelle, die zwischen den beiden Enden der Schwenklasche liegt. Die Schwenklaschen liegen in der Ruhestellung des Stützkörpers im wesentlichen parallel zu den Trays. Wenn nun der obere Tray angehoben wird, bewirken die Führungslaschen, daß die Schwenklaschen um ihre Schwenkachse in eine aufrechte Position geschwenkt werden, die dann der Stützstellung des Stützkörpers entspricht. In der Stützstellung lastet das Gewicht des oberen Trays dann im wesentlichen auf den in die aufrechte Position geschwenkten Schwenklaschen.

Die Länge der Führungslaschen entspricht dabei vorzugsweise etwa der verbleibenden Länge der Schwenklasche zwischen der Verbindungsstelle mit der Führungslasche und ihrem freien Ende. Das bedeutet mit anderen Worten, daß in Stützstellung des Stützkörpers die Führungslasche flach an der Schwenklasche anliegt, was zu einer weiteren Stabilisierung des Stützkörpers in Stützstellung beiträgt.

Darüberhinaus ist es günstig, wenn der Stützkörper ferner sich gegenüberliegende Stabilisierungslaschen aufweist, die mit jeweils einem Ende schwenkbar mit dem einen Tray und mit jeweils dem anderen Ende schwenkbar mit dem anderen Tray verbunden sind, wobei zwischen beiden Enden eine im wesentlichen parallel zu den Schwenkachsen verlaufende Knicklinie vorgesehen ist, und wobei ferner die Ebenen der Stabilisierungslaschen in Stützstellung des Stützkörpers quer zu den Ebenen der Schwenklaschen ausgerichtet sind.

Die Stabilisierungslaschen liegen in Ruhestellung des Stützkörpers zieharmonikaartig gefaltet aufeinander. Die Schwenkachsen der Stabilisierungslaschen verlaufen quer zu den Schwenkachsen der Schwenklaschen und der Führungslaschen. In der Stützstellung des Stützkörpers bewirken die Stabilisierungslaschen, daß der Stützkörper ausgesteift ist und die Schwenklaschen sich auch bei hoher Last nicht parallelogrammartig verschieben können.

Eine besonders einfache Möglichkeit zur Fixierung der freien Enden der Schwenklaschen in der Stützstellung des Stützkörpers ergibt sich, wenn an den freien Enden der Schwenklaschen Rastvorsprünge vorgesehen sind, die in Stützstellung in entsprechende Rastausnehmungen des zugehörigen Trays einrasten. Es hat sich hierbei als besonders günstig herausgestellt, wenn die Rastausnehmungen als unmittelbar an die Führungslaschen angrenzende Schlitze im Tray ausgebildet sind.

Für eine besonders gute Aussteifung des Stützkörpers in Stützstellung ist es günstig, wenn der Abstand der an den Trays angelenkten Enden der sich gegenüberliegenden Schwenklaschen gleich dem Abstand der an den Trays angelenkten Enden der sich gegenüberliegenden Führungslaschen ist. Und wenn dabei auch der Abstand der angelenkten Enden der sich gegenüberliegenden Führungs- und Schwenklaschen gleich der Breite der Stabilisierungslaschen ist. Auf diese Weise liegen die Ränder der Stabilisierungslaschen unmittelbar an der Innenseite der Führungs- bzw. Schwenklaschen an, wenn sich der Stützkörper in Stützstellung befindet.

Baulich besonders einfach lassen sich die Stabilisierungslaschen und die Führungslaschen in einem gemeinsamen Stanzzuschnitt ausbilden, derart, daß sie mit jeweils einem Ende über je eine Knicklinie mit einer gemeinsamen Klebelasche desselben Zuschnitts verbunden sind, mit der der Stützkörper an einem Tray angeklebt ist.

In diesem Zusammenhang ist es auch günstig, wenn die Führungslaschen mit Klebelaschen an die Innenseiten der Schwenklaschen angeklebt sind, wobei die Klebelaschen bis zur Schwenkachse der Schwenklasche reichen. Dadurch wird eine weitere Aussteifung der Schwenklaschen erreicht. Die Schwenklaschen selbst können dabei aus einem gemeinsamen Stanzzuschnitt hergestellt sein und über Knicklinien an eine gemeinsame Klebelasche angelenkt sein, mit der der Stützkörper an dem anderen Tray angeklebt ist. Insgesamt ermöglicht die Aufteilung des Stützkörpers in zwei Stanzzuschnitte, daß die hochbelasteten Teile, wie die Schwenklaschen, aus einem anderen Material hergestellt werden können, als z.B. die Stabilisierungs- und Führungslaschen. So kann für die Schwenklaschen beispielsweise ein mehrlagiger Wellkarton verwendet werden.

Gemäß einer bevorzugten Ausführungsform sind die Schwenklaschen an der Unterseite des jeweils oberen Trays und die Führungs- und Stabilisierungslaschen an der Oberseite des jeweils unteren Trays angebracht.

Wenn die jeweils oberen Trays eine zumindest geringfügig kleinere Kantenlänge aufweisen als die jeweils darunterliegenden Trays, können die Trays auch einen unlaufenden, nach oben gerichteten Rand aufweisen und sich dennoch so flach zusammenfalten lassen, daß die Trays ineinandergeschachtelt sind.

Weitere vorteilhafte Ausgestaltungen sind Gegenstand der übrigen Unteransprüche.

Im folgenden wird ein Ausführungsbeispiel der Erfindung anhand einer Zeichnung näher erläutert. Es zeigen:
- Fig. 1: in einer perspektivischen Ansicht ein erfindungsgemäßes Etagendisplay im aufgerichteten Zustand,
- Fig. 2: das Etagendisplay aus Fig. 1 im zusammengelegten Zustand,
- Fig. 3: in einer ausschnittsweisen Vergrößerung einen Schnitt durch die Fig. 1 entlang der Linie III-III,
- Fig. 4: in ähnlicher Ansicht, wie Fig. 3 den Stützkörper in einer Zwischenstellung zwischen Ruhe- und Stützstellung,
- Fig. 5: einen Schnitt durch die Ansicht in Fig. 3 entlang der Linie V-V, und
- Fig. 6: in einer ähnlichen Ansicht, wie Fig. 3 den Stützkörper in Ruhestellung, in der das Etagendisplay sich in dem in Fig. 2 gezeigten Zustand befindet.

Das in der Zeichnung dargestellte Etagendisplay 1 umfaßt drei übereinander angeordnete Trays 2, 3 und 4. Jedes der Trays besitzt einen umlaufenden, nach oben gerichteten Rand 5, der einerseits zur Aussteifung der Trays und andererseits zum Verhindern des Herabfallens von auf den Trays aufgebrachten Waren dient. Zwischen den einzelnen Trays sind Stützkörper aus einem Faltkartonzuschnitt angeordnet. Der unterste Stützkörper 6, der unterhalb des Trays 4 angeordnet ist, dient als Sockel für das Etagendisplay. Wahlweise kann jedoch auch ein herkömmlicher Sockel verwendet werden. Die Stützkörper 6 lassen sich flachlegen, so daß das Etagendisplay einen Zustand einnehmen kann, wie er in Fig. 2 gezeigt ist. Aus dieser Ruhestellung können die Stützkörper 6 in eine Stützstellung aufgefaltet werden, so daß das Etagendisplay 1 in eine Gebrauchsstellung überführt werden kann, wie sie in Fig. 1 gezeigt ist. Bei dem hier gezeigten Ausführungsbeispiel bestehen die Stützkörper aus zwei miteinander verklebten Faltzuschnitten. Der erste Faltzuschnitt umfaßt zwei Schwenklaschen 7, deren eines Ende über eine Knicklinie 8 mit einer gemeinsamen Klebelasche 9 verbunden sind. Über die Klebelasche 9 sind die beiden Schwenklaschen 7 an die Unterseite des Trays 2 angeklebt. Demzufolge weisen die Schwenklaschen 7 ein angelenktes Ende und ein freies Ende auf. Das freie Ende der Schwenklaschen 7 besitzt jeweils einen Rastvorsprung 10, der in entsprechend ausgebildete Rastschlitze 11 im darunterliegenden Tray 3 eingreifen kann (vgl. Fig. 3 und 4).

Der andere Faltzuschnitt umfaßt Führungslaschen 12 und Stabilisierungslaschen 13. Die Stabilisierungslaschen 13 und die Führungslaschen 12 sind jeweils über Knicklinien 14 bzw. 15 an eine gemeinsame Klebelasche 16 angelenkt, die wiederum auf der Oberseite des Trays 3 angeklebt ist, und zwar so, daß sich die angelenkten Enden der Führungslaschen 12 in unmittelbarer Nachbarschaft der Rastschlitze 11 befinden. Die Knicklinien 14 der Führungslaschen 12 verlaufen einerseits parallel zu den Knicklinien 8 der Schwenklaschen 7 und andererseits im rechten Winkel zu den Knicklinien 15 der Stabilisierungslaschen 13. Die Stabilisierungslaschen 13 selbst sind in ihrer Mitte nochmals durch eine horizontale Knicklinie 17 in einen oberen und einen unteren Abschnitt unterteilt. Der obere Abschnitt der Stabilisierungslasche 13 ist mit einer Endlasche 18, die über eine nicht näher bezeichnete Knicklinie angelenkt ist, an die Unterseite der Klebelasche 9 angeklebt.

Die Führungslaschen 12 weisen an ihrem freien Ende ebenfalls eine Klebelasche 19 auf, die über eine Knicklinie 20 schwenkbar mit dem Rest der Führungslasche 12 verbunden ist. Die Klebelasche 19 ist auf die Innenseite der Schwenklaschen 7 angeklebt und reicht bis etwa an die Knicklinie 8 der Schwenklaschen 7. Die Länge der Führungslaschen 12 entspricht etwa der Länge des Bereichs der Schwenklasche 7, der über die Führungslasche 12 bis zum Rastvorsprung 10 hinausragt. Andererseits entspricht die Breite der Stabilisierungslaschen 13 etwa dem Abstand der Knicklinien 8 untereinander bzw. 14 untereinander.

Das gesamte Etagendisplay ist aus Wellkarton aufgebaut. Aufgrund des zweiteiligen Zuschnitts für den Stützkörper 6 ist es möglich, die Stabilisierungs- und Führungslaschen aus einem leichteren, z.B. einlagigen Wellkarton herzustellen, während die Schwenklaschen 7 aus einem stärkeren, z.B. mehrlagigen Wellkarton hergestellt werden können.

Im folgenden wird die Wirkungs- und Funktionsweise des erfindungsgemäßen Etagendisplays näher erläutert. Ausgehend von dem zusammengelegten Zustand gemäß Fig. 2 wird zunächst das obere Tray 2 angehoben. Vor dem Anheben befindet sich der Stützkörper 6 in der in Fig. 6 dargestellten Stellung. Hebt man das Tray 2 gegenüber dem Tray 3 an, so ziehen die Führungslaschen 12 die Schwenklaschen nach unten, wie in Fig. 4 gezeigt. Kurz bevor die Schwenklaschen 7 ihre vertikale Position einnehmen, stoßen sie mit ihrem Rastvorsprung 10 auf der Oberseite des Trays 3 an. In dieser Stellung hält der Stützkörper 6 bereits das Tray 2, so daß man das Tray 2 loslassen kann, ohne daß der Stützkörper 6 in sich zusammenfällt. Allerdings kann das Tray noch keine größeren Lasten tragen. Durch seitlichen Druck auf die Schwenklaschen 7 werden diese dann zusammengeschoben, bis die Rastvorsprünge 10 in die Rastschlitze 11 einrasten. Der Stützkörper befindet sich dann in der in Fig. 3 gezeigten Stellung. In dieser Stellung ist der freie Zwischenraum zwischen den Schwenklaschen 7 bzw. den Führungslaschen 12 durch die Stabilisierungslaschen 13 ausgefüllt, so daß der Stützkörper in jeder Richtung ausreichend stabil ist.

In gleicher Weise verfährt man mit dem darunterliegenden Tray 3 und dem Tray 4. Nachdem alle drei Trays angehoben und die zugehörigen Stützkörper aufgerichtet sind, befindet sich das Etagendisplay dann in der in Fig. 1 gezeigten Stellung. Ein etwaiger Zusammenbau des Etagendisplays erfolgt in umgekehrter Reihenfolge. Es ist ohne weiteres eingängig, daß die Entsorgung des Etagendisplays sehr viel einfacher folgt, als bei herkömmlichen Displays. Ohne daß die Stützkörper auseinandergerissen werden müssen, läßt sich nämlich das Etagendisplay in der in Fig. 2 dargestellten Stellung äußerst kompakt und platzsparend beseitigen.

## Patentansprüche

1. Etagendisplay mit mindestens zwei mit Abstand übereinander angeordneten Trays (2, 3) und einem zwischen den beiden Trays angeordneten Stützkörper (6), der in einer Stützstellung die beiden Trays des Etagendisplays voneinander beabstandet hält,
**dadurch gekennzeichnet,**
daß der Stützkörper (6) aus einem mit dem oberen (2) und dem unteren Tray (3) verbundenen Faltzuschnitt besteht und aus einer flach gefalteten Ruhestellung, in der die beiden Trays flach aufeinanderliegen, durch Anheben des oberen Trays (2) in die Stützstellung überführbar ist, und daß der Stützkörper (6) sich gegenüberliegende Schwenklaschen (7) aufweist, die mit jeweils einem Ende gelenkig an einem der beiden Trays (2) angelenkt sind, während das andere Ende frei endet, und die in der Stützstellung den Stützkörper stabilisieren.

2. Etagendisplay nach Anspruch 1,
**dadurch gekennzeichnet,**
daß der Stützkörper (6) ferner sich gegenüberliegende Führungslaschen (12) aufweist, deren jeweils eines Ende schwenkbar an dem anderen der beiden Trays (3) angelenkt ist, während deren anderes Ende schwenkbar mit der Schwenklasche (7) verbunden ist, und zwar an einer Stelle, die zwischen den beiden Enden der Schwenklasche (7) liegt.

3. Etagendisplay nach einem der Ansprüche 1 oder 2,
**dadurch gekennzeichnet,**
daß die Länge der Führungslasche (12) etwa der verbleibenden Länge der Schwenklasche (7) zwischen der Verbindungsstelle mit der Führungslasche (12) und ihrem freien Ende entspricht.

4. Etagendisplay nach einem der Ansprüche 1 bis 3,
**dadurch gekennzeichnet,**
daß der Stützkörper ferner sich gegenüberliegende Stabilisierungslaschen (13) aufweist, die mit jeweils einem Ende schwenkbar mit dem einen Tray (3) und mit jeweils dem anderen Ende schwenkbar mit dem anderen Tray (2) verbunden sind, wobei zwischen beiden Enden eine im wesentlichen parallel zu den Schwenkachsen verlaufende Knicklinie (17) vorgesehen ist, und wobei ferner die Ebenen der Stabilisierungslaschen (13) in Stützstellung des Stützkörpers (6) quer zu den Ebenen der Schwenklaschen (7) ausgerichtet sind.

5. Etagendisplay nach einem der Ansprüche 1 bis 4,
**dadurch gekennzeichnet,**
daß an den freien Enden der Schwenklaschen (7) Rastvorsprünge (10) vorgesehen sind, die in Stützstellung in entsprechende Rastausnehmungen des zugehörigen Trays (3) einrasten.

6. Etagendisplay nach einem der Ansprüche 1 bis 5,
**dadurch gekennzeichnet,**
daß die Rastausnehmungen als unmittelbar an die Führungslaschen (12) angrenzende Schlitze (11) im Tray (3) ausgebildet sind.

7. Etagendisplay nach einem der Ansprüche 1 bis 6,
**dadurch gekennzeichnet,**
daß der Abstand der an den Trays angelenkten Enden der sich gegenüberliegenden Schwenklaschen (7) gleich dem Abstand der an den Trays angelenkten Enden der sich gegenüberliegenden Führungslaschen (12) ist.

8. Etagendisplay nach einem der Ansprüche 1 bis 7,
**dadurch gekennzeichnet,**
daß der Abstand der angelenkten Enden der sich gegenüberliegenden Führungs- und Schwenklaschen (12, 7) gleich der Breite der Stabilisierungslaschen (13) ist.

9. Etagendisplay nach einem der Ansprüche 1 bis 8,
**dadurch gekennzeichnet,**
daß der Abstand zwischen der Knicklinie (17) der Stabilisierungslasche (13) und deren angelenkten Ende gleich der Länge der Führungslasche (12) ist.

10. Etagendisplay nach einem der Ansprüche 1 bis 9,
**dadurch gekennzeichnet,**
daß die Stabilisierungslaschen (13) und die Führungslaschen (12) aus einem gemeinsamen Stanzzuschnitt ausgebildet und mit jeweils einem Ende über je eine Knicklinie (14, 15) mit einer gemeinsamen Klebelasche (16) desselben Zuschnitts verbunden sind, mit der der Stützkörper an einem Tray (3) angeklebt ist.

11. Etagendisplay nach einem der Ansprüche 1 bis 10,
**dadurch gekennzeichnet,**
daß die Führungslaschen mit Klebelaschen (19) an die Innenseite der Schwenklaschen (7) angeklebt sind, wobei die Klebelaschen bis zur Schwenkachse der Schwenklaschen (7) reichen.

12. Etagendisplay nach einem der Ansprüche 1 bis 11,
**dadurch gekennzeichnet,**
daß die Schwenklaschen (7) aus einem gemeinsamen Stanzzuschnitt hergestellt sind und über Knicklinien (8) an eine gemeinsame Klebelasche angelenkt sind, mit der der Stützkörper (6) an dem anderen Tray (2) angeklebt ist.

13. Etagendisplay nach einem der Ansprüche 1 bis 12,
**dadurch gekennzeichnet,**
daß die Schwenklaschen (7) an der Unterseite des jeweils oberen Trays (2) und die Führungs- und Stabilisierungslaschen (12, 13) an der Oberseite des jeweils unteren Trays (3) angebracht sind.

14. Etagendisplay nach einem der Ansprüche 1 bis 13,
**dadurch gekennzeichnet,**
daß das obere Tray (2) eine zumindest geringfügig kleinere Kantenlänge aufweist, als das untere Tray (3).

15. Etagendisplay nach einem der Ansprüche 1 bis 14,
**dadurch gekennzeichnet,**
daß vier Trays mit dazwischen vorgesehenen Stützkörpern (6) übereinander angeordnet sind.

16. Etagendisplay nach einem der Ansprüche 1 bis 15,
**dadurch gekennzeichnet,**
daß die Zuschnitte aus Wellkarton bestehen.

## Claims

1. Tiered display with at least two trays (2, 3) arranged with a space above one another and a support member (6) arranged between the two trays which in a support position holds the two trays of the tiered display spaced from one another,
**characterised in that**
the support member (6) consists of a folding cut-out connected to the upper (2) and the lower tray (3) and is by raising of the upper tray (2) transferable into the support position out of a flat folded rest position, in which the two trays lie flat on top of one another, and that the support member (6) comprises mutually opposite swivel tabs (7) which are articulated flexibly with one of their ends to one of the two trays (2), while the other end ends freely, and which stabilize the support member in the support position.

2. Tiered display according to claim 1,
**characterised in that**
the support member (6) further comprises mutually opposite guide tabs (12) whose one end is articulated swivellably in each case to the other of the two trays (3), while the other end is connected swivellably to the swivel tab (7), namely at a point which lies between the two ends of the swivel tab (7).

3. Tiered display according to one of claims 1 or 2,
**characterised in that**
the length of the guide tab (12) corresponds roughly to the remaining length of the swivel tab (7) between the connection point with the guide tab (12) and its free end.

4. Tiered display according to one of claims 1 to 3,
**characterised in that**
the support member further comprises mutually opposite stabilizing tabs (13), which are each connected swivellably with one end to the one tray (3) and with the other end swivellably to the other tray (2), wherein between the two ends a broken line (17) is provided running substantially parallel to the swivel axes, and wherein further the planes of the stabilizing tabs (13) are with the support member (6) in the support position aligned obliquely to the planes of the swivel tabs (7).

5. Tiered display according to one of claims 1 to 4,
**characterised in that**
on the free ends of the swivel tabs (7) snap-in projections (10) are provided, which in the support position engage with corresponding snap-in recesses in the respective tray (3).

6. Tiered display according to one of claims 1 to 5,
**characterised in that**
the snap-in recesses are formed in the tray (3) as slots (11) directly adjacent to the guide tabs (12).

7. Tiered display according to one of claims 1 to 6,
**characterised in that**
the space between those ends of the mutually opposite swivel tabs (7) which are articulated to the trays is equal to the space between those ends of the mutually opposite guide tabs (12) which are articulated to the trays.

8. Tiered display according to one of claims 1 to 7,
**characterised in that**
the space between the articulated ends of the mutually opposite guide and swivel tabs (12, 7) is equal to the width of the stabilizing tabs (13).

9. Tiered display according to one of claims 1 to 8,
**characterised in that**
the space between the broken line (17) of the stabilizing tab (13) and its articulated end is equal to the length of the guide tab (12).

10. Tiered display according to one of claims 1 to 9,
**characterised in that**
the stabilizing tabs (13) and the guide tabs (12) are formed from a common punched cut-out and each is connected by one end via a broken line (14, 15) to a common adhesive tab (16) cut to the same size, with which the support member is bonded to a tray (3).

11. Tiered display according to one of claims 1 to 10,
**characterised in that**
the guide tabs are bonded to the inside of the swivel tabs (7) with adhesive tabs (19), wherein the adhesive tabs extend up to the swivel axis of the swivel tabs (7).

12. Tiered display according to one of claims 1 to 11,
**characterised in that**
the swivel tabs (7) are manufactured from a common punched cut-out and are articulated via broken lines (8) to a common adhesive tab, with which the support member (6) is bonded to the other tray (2).

13. Tiered display according to one of claims 1 to 12,
**characterised in that**
the swivel tabs (7) are attached to the underside of the upper tray (2) and the guide tabs and stabilizing tabs (12, 13) to the top side of the lower tray (3) respectively.

14. Tiered display according to one of claims 1 to 13,
**characterised in that**
the upper tray (2) has an at least slightly smaller edge length than the lower tray (3).

15. Tiered display according to one of claims 1 to 14,
**characterised in that**
four trays with support members (6) provided between them are arranged above one another.

16. Tiered display according to one of claims 1 to 15,
**characterised in that**
the cut-outs consist of corrugated board.

## Revendications

1. Etagère de présentation comportant au moins deux plateaux (2, 3) disposés à distance l'un au-dessus de l'autre et un corps de soutien (6), qui est disposé entre les deux plateaux et qui, dans une position de soutien, maintient les deux plateaux du présentoir à étages à distance l'un de l'autre, caractérisé en ce que
le corps de soutien (6) se compose d'un flan plié relié au plateau supérieur (2) et au plateau inférieur (3), et peut être translaté d'une position de repos repliée à plat, dans laquelle les deux plateaux reposent à plat l'un sur l'autre, dans la position de soutien, par soulèvement du plateau supérieur (2), et en ce que le corps de soutien (6) comporte des pattes de pivotement (7) placées l'une en face de l'autre, qui sont articulées à l'un des deux plateaux (2), par une extrémité articulée respective, tandis que l'autre extrémité se termine de façon libre, et qui stabilisent le corps de soutien dans la position de soutien.

2. Etagère de présentation selon la revendication 1, caractérisé en ce que
le corps de soutien (6) comporte, en outre, des pattes de guidage (12) placées l'une en face de l'autre, dont une extrémité respective est articulée, de façon à pouvoir pivoter, sur l'autre des deux plateaux (3), tandis que leur autre extrémité est reliée à pivotement à la patte de pivotement (7), ceci en un point qui est situé entre les deux extrémités de la patte de pivotement (7).

3. Etagère de présentation selon l'une des revendications 1 ou 2, caractérisé en ce que
la longueur de la patte de guidage (12) correspond à peu près à la longueur de la patte de pivotement (7) qui subsiste entre le point de liaison à la patte de guidage (12) et son extrémité libre.

4. Etagère de présentation selon l'une des revendications 1 à 3, caractérisé en ce que
le corps de soutien comporte, en outre, des pattes de stabilisation (13) placées l'une en face de l'autre, qui sont reliées à pivotement à un plateau (3), par une extrémité respective, et sont reliées à pivotement à l'autre plateau (2), par l'autre extrémité respective, une ligne de pliage (17) qui s'étend sensiblement parallèlement aux axes de pivotement étant alors prévue entre les deux extrémités, et les plans des pattes de stabilisation (13) étant, en outre, orientés transversalement aux plans des pattes de pivotement (7) dans la position de soutien du corps de soutien (6).

5. Etagère de présentation selon l'une des revendications 1 à 4, caractérisé en ce que,
aux extrémités libres des pattes de pivotement (7), sont prévues des saillies d'encliquetage (10) qui, dans la position de soutien, s'encliquettent dans des évidements d'encliquetage correspondants du plateau associé (3).

6. Etagère de présentation selon l'une des revendications 1 à 5, caractérisé en ce que
les évidements d'encliquetage sont réalisés sous la forme de fentes (11) ménagées dans le plateau (3) et directement contiguës aux pattes de guidage (12).

7. Etagère de présentation selon l'une des revendications 1 à 6, caractérisé en ce que
l'écartement des extrémités, articulées sur les plateaux, des pattes de pivotement (7) placées l'une en face de l'autre est égal à l'écartement des extrémités, articulées sur les plateaux, des pattes de guidage (12) placées l'une en face de l'autre.

8. Etagère de présentation selon l'une des revendications 1 à 7, caractérisé en ce que
l'écartement des extrémités articulées des pattes de guidage et des pattes de pivotement (12, 7), placées l'une en face de l'autre, est égal à la largeur des pattes de stabilisation (13).

9. Etagère de présentation selon l'une des revendications 1 à 8, caractérisé en ce que
la distance entre la ligne de pliage (17) de la patte de stabilisation (13) et l'extrémité articulée de cette dernière est égale à la longueur de la patte de guidage (12).

10. Etagère de présentation selon l'une des revendications 1 à 9, caractérisé en ce que
les pattes de stabilisation (13) et les pattes de guidage (12) sont réalisées à partir d'un flan commun découpé et sont reliées par une extrémité respective, chacune au-delà d'une ligne de pliage (14, 15), à une patte de collage commune (16) du même flan, à l'aide de laquelle le corps de soutien est collé à un plateau (3).

11. Etagère de présentation selon l'une des revendications 1 à 10, caractérisé en ce que
les pattes de guidage sont collées à la face intérieure des pattes de pivotement (7) à l'aide de pattes de collage (19), les pattes de collage parvenant alors jusqu'à l'axe de pivotement des pattes de pivotement (7).

12. Etagère de présentation selon l'une des revendications 1 à 11, caractérisé en ce que
les pattes de pivotement (7) sont produites à partir d'un flan commun découpé et sont articulées, par l'intermédiaire de lignes de pliage (8), à une patte de collage commune, à l'aide de laquelle le corps de soutien (6) est collé à l'autre plateau (2).

13. Etagère de présentation selon l'une des revendications 1 à 12, caractérisé en ce que
les pattes de pivotement (7) sont rapportées sur la face inférieure du plateau supérieur respectif (2), et les pattes de guidage et les pattes de stabilisation (12, 13) sont rapportées sur la face supérieure du plateau inférieur respectif (3).

14. Etagère de présentation selon l'une des revendications 1 à 13, caractérisé en ce que
le plateau supérieur (2) présente une longueur d'arêtes au moins légèrement inférieure à celle du plateau inférieur (3).

15. Etagère de présentation selon l'une des revendications 1 à 14, caractérisé en ce que
quatre plateaux sont disposés l'un au-dessus de l'autre, avec des corps de soutien (6) présents entre eux.

16. Etagère de présentation selon l'une des revendications 1 à 15, caractérisé en ce que
les flans sont constitués de carton ondulé.
